# FASCICULE DE BREVET EUROPEEN

(11) **EP 0 118 499 B1**
(45) Date de publication et mention de la délivrance du brevet: **03.12.1986**
(21) Numéro de dépôt: 83902801.6
(22) Date de dépôt: 12.09.1983
(51) Int. Cl.: G04B 37/14, A44C 15/00

(54) **MONTRE POLYPORTABLE**
VIELSEITIG TRAGBARE UHR
MULTI-WEAR WATCH

(30) Priorité: 15.09.1982 CH 5471/82
(43) Date de publication de la demande: 19.09.1984
(73) Titulaire: TSCHANZ, Pierre, CH-8700 Küsnacht (CH)
(72) Inventeur: TSCHANZ, Pierre, CH-8700 Küsnacht (CH)
(74) Mandataire: Siebert, Rolf, Dipl.-Masch.Ing.ETH
(86) Numéro de dépôt international: CH8300104
(87) Numéro de publication internationale: WO8401229

## Description

L'invention a pour objet une montre polyportable, comportant une boîte pour loger le mouvement, le cadran et les aiguilles, ladite montre comportant également une chaîne permettant de porter la montre soit au poignet soit avec la chaîne autour du cou, et comportant en outre des organes d'accrochage pour attacher la montre à la chaîne, ces organes étant disposés sur la périphérie de la boîte, et la chaîne passant au moins à travers quelques-uns de ces organes d'accrochage.

On connaît déjà des montres polyportables, c'est-à-dire des montres qu'on peut sélectivement porter au poignet à l'aide d'un bracelet ou bien suspendues à l'aide d'une chaîne ou d'un ruban passant autour du cou. Toutefois, pour changer le mode suivant lequel on porte cette montre, il y a lieu d'enlever un des dispositifs pour porter la montre, par exemple le bracelet, et d'accrocher la chaîne, ou vice versa, ce qui non seulement est compliqué mais englobe aussi la nécessité de porter avec soi le dispositif non utilisé à ce moment. En outre, il y aura lieu de prévoir des dispositifs de fixation pour le bracelet ou pour la chaîne qui permettent une substitution facile du bracelet par la chaîne ou vice versa sans qu'il y ait besoin de recourir à des outils pour effectuer cet échange.

On notera par exemple que la montre selon le brevet français n° 479 080 possède que deux dispositifs d'accrochage. Le premier sert à attacher un bracelet ou un sautoir tandis que le second, une barrette, qui se trouve dans une cavité de la boîte quand ce second dispositif n'est pas utilisé, doit être relié à la boîte de telle façon que seulement le bracelet peut y être attaché, ce dispositif n'étant pas apte à recevoir une chaîne. Il y a donc lieu de porter sur soi un bracelet et un sautoir ou une chaîne. D'autre part, le modèle d'utilité allemand n° 1 711 890 prévoit une montre que l'on porte à l'aide d'un cordon passant sur la périphérie de la boîte et relié à la boîte par des organes d'accrochage solidaires à la boîte, mais cet arrangement n'offre qu'un seul mode de porter la montre. Une combinaison de ces deux montres présenterait des problèmes techniques difficiles à résoudre ; la barrette de la première montre doit être disposée dans le même plan que celui de la boite, afin de recevoir l'extrémité du bracelet qui, elle-même, est disposée dans ce plan. Par conséquent une telle barrette se trouve à l'endroit où doit passer le cordon de la seconde montre. D'autre part, chacun des dispositifs d'accrochage de cette montre, disposés sur la périphérie de celle-ci, s'étend d'une face de la montre à l'autre ; ces dispositifs se trouvent donc dans des plans radiaux par rapport à la montre et par conséquent ne peuvent pas être utilisés pour y attacher un bracelet normal.

L'objet de l'invention est de remédier à ces inconvénients, en prévoyant une montre qui, à l'aide d'un seul et même dispositif, peut être portée alternativement, au choix.

La montre qui permet d'atteindre ces buts, se caractérise selon l'invention en ce que lesdits organes d'accrochage sont des anneaux, reliés par une partie de leur périphérie à la périphérie de la boîte, ces anneaux étant munis d'une fente radiale sur leur périphérie pour l'introduction de la chaîne dans une ouverture formée par chaque organe,

Des détails et particularités de l'invention ressortiront de la description donnée ci-après d'une forme d'exécution préférée de la montre, objet de l'invention, en se référant aux dessins annexés dans lesquels :
la figure 1 est une vue de face de la montre,
la figure 2 est une illustration schématique du parcours de la chaîne par rapport à la montre quand elle est portée au poignet,
la figure 3 représente la même vue que la fig. 1, mais illustre l'autre mode de porter la montre, et
la figure 4 est une section partielle le long de la ligne IV-IV de la fig. 1.

La montre possède une boîte 1 dans laquelle sont logés, d'une manière habituelle, le mouvement (non illustré), le cadran 2 avec les aiguilles 3 et le verre 4 qui protège le cadran 2 et les aiguilles 3. La boîte peut avoir des formes différentes ; elle n'est pas restreinte à la forme circulaire illustrée.

La boîte 1 est munie, à sa périphérie 5, d'un certain nombre d'organes d'accrochage. Dans la forme d'exécution illustrée, on a prévu six organes 6a, 6a', 6b, 6b', 6c et 6c' parmi lesquels les organes 6a et 6a' se trouvent au côté gauche, les organes 6b et 6b' au côté droit et les organes 6c et 6c' aux points supérieur et inférieur respectivement de la boîte, en position suspendue de celle-ci. Ces organes sont, comme on le voit le mieux à la fig. 4, des anneaux, reliés par une partie de leur périphérie à la périphérie 5 de la boîte 1. Chaque anneau se trouve, comme cela ressort des figures 1 et 2, dans un plan qui est perpendiculaire au plan des dessins, passant par le centre 7 du cadran 2 et donc par les axes des aiguilles 3. Par raison de symétrie, on préfère un arrangement dans lequel deux organes sont toujours diamétralement opposés, lesdits organes se trouvant par conséquent dans le même plan passant par le centre 7.

Les organes d'accrochage servent, en totalité ou en partie, pour l'accrochage de la boîte 1 à une chaîne 8, cet accrochage pouvant être effectué suivant deux modes différents, comme cela sera expliqué en détail. Cette chaîne 8 passe à travers un nombre d'organes annulaires 6, ce nombre dépendant du mode d'accrochage, comme cela ressort d'une comparaison des figures 1 et 3. Pour porter la montre au poignet, selon la fig. 1, la chaîne est attachée, par l'intermédiaire d'une première boucle 9 à son extrémité, à l'anneau 6c supérieur, passe une première fois autour du poignet, puis à travers les organes gauches 6a'. 6a, une seconde fois autour du poignet, à travers les organes droits 6b', 6b et se termine, après un troisième tour autour du poignet, à l'anneau inférieur 6c' où elle est attachée à l'aide d'une seconde boucle 10 à l'autre extrémité. Ces boucles 9, 10 peuvent être équipées avec des dispositifs de sécurité, connus en soi et non illustrés, afin d'éviter que la chaîne 8 soit séparée accidentellement de la boîte 1. Pour porter la montre de la façon illustrée à la fig. 3, la chaîne 8 est passée à travers les anneaux gauches 6a, 6a', l'anneau inférieur 6c', et les anneaux droits 6b', 6b. L'anneau supérieur 6c n'est pas utilisé. Les deux boucles 9, 10 qui ont été séparées de leurs anneaux respectifs, sont connectées entre elles comme illustré dans la fig. 3. La montre est alors prête à porter, avec la chaîne 8 placée autour du cou du porteur.

Il est aussi possible d'introduire la chaîne à travers l'anneau supérieur 6c et de ne pas utiliser l'anneau inférieur 6c'. La montre sera ainsi suspendue d'une manière inverse, c'est-à-dire que le chiffre 12 du cadran sera en bas, le chiffre 6 en haut. L'avantage pour le porteur réside dans le fait qu'il doit seulement lever la montre pour lire l'heure, sans qu'il soit nécessaire de la renverser comme dans le cas de la suspension illustrée à la figure 3. On voit de ce fait qu'il est possible de porter la montre de plusieurs façons.

La fig. 4 montre la forme préférée des anneaux 6 ainsi que leur fixation à la boîte 1. Chaque anneau a une ouverture circulaire 11 de rayon r. La périphérie 5 de la boîte 1 est, vue en coupe, concave ; de préférence le rayon de courbure de cette concavité est identique audit rayon r de façon que la forme circulaire de l'ouverture 11 soit complétée par la courbure. Toutefois, ce n'est pas indispensable ; le rayon r de l'ouverture 11 peut être choisi ou la forme peut être modifiée de telle façon que les anneaux 6 ne surpassent plus l'épaisseur de la boîte 1.

Etant donné que les boucles 9, 10 ont un diamètre qui ne permet plus leur passage à travers les ouvertures 11 des anneaux 6, des moyens sont prévus pour introduire la chaîne 8 dans les anneaux 6, ou de l'enlever d'eux, quand on change la façon de porter la montre. Dans ce but. chaque anneau est muni d'une fente 12 radiale dans sa périphérie. La chaîne 8 elle-même comprend un maillon spécial 13. Ce maillon est essentiellement une plaquette mince, portant des extrémités arrondies 14 qui sont munies de trous 15 pour attacher les maillons adjacents 16. L'épaisseur de la plaquette est inférieure à la largeur de la fente 12. Ainsi, il est possible d'introduire ce maillon dans chaque anneau après l'avoir tourné en position comme indiqué par les flèches, et. par conséquent, de faire passer la chaîne entière à travers les anneaux 6 sans avoir recours à des moyens compliqués tels que des boucles spéciales ou démontables ou bien des anneaux pouvant être ouverts et fermés après l'insertion de la chaîne.

## Revendications

1. Montre polyportable, comportant une boîte (1) pour loger le mouvement, le cadran (2) et les aiguilles (3), ladite montre comportant également une chaîne (8) permettant de porter la montre soit au poignet soit avec la chaîne autour du cou et comportant en outre des organes d'accrochage (6) pour attacher la montre à la chaîne, ces organes étant disposés sur la périphérie (5) de la boîte (1), et la chaîne (8) passant au moins à travers quelque-uns de ces organes d'accrochage (6), la montre étant caractérisée en ce que lesdits organes (6) sont des anneaux, reliés par une partie de leur périphérie à la périphérie (5) de la boîte (1), ces anneaux étant munis d'une fente radiale (12) sur leur périphérie pour l'introduction de la chaîne dans une ouverture (11) formée par chaque organe (6).

2. Montre selon la revendication 1, caractérisée en ce que les organes d'accrochage (6) sont disposés régulièrement sur la périphérie (5) de la boîte (1).

3. Montre selon la revendication 1, caractérisée en ce que la périphérie (5) de la boîte (1) a une section concave, le rayon (r) de courbure de cette concavité étant égal au rayon intérieur de chaque anneau (6).

4. Montre selon la revendication 1, caractérisée en ce que au moins deux anneaux (6) sont prévus pour l'accrochage des deux extrémités (9, 10) de la chaîne (8) et sont munis de dispositifs de sécurité pour maintenir la chaîne accrochée à la montre.

5. Montre selon l'une quelconque des revendications précédentes, caractérisée en ce que les organes à travers lesquels la chaîne (8) passe, sont disposés en pairs symétriques par rapport au centre (7) du cadran (2) sur la périphérie (5) de la boîte (1).

## Claims

1. Watch which can be worn in a variety of ways, comprising a case (1) for housing the movement, the dial (2) and the hands (3), together with a chain (8) making it possible to wear the watch either on the wrist or with the chain around the neck, and further comprising a number of hocking members (6) for attaching the watch to the chain, these members being disposed around the periphery (5) of the case (1), and the chain (8) passing through at least some of these members (6), characterized in that the said members (6) are rings connected by part of their periphery to the periphery (5) of the case (1), these rings being provided with a radial slot (12) in their periphery for the introduction of the chain into an opening (11) formed by each member (6).

2. Watch according to Claim 1. characterized in that the members (6) are disposed regularly around the periphery (5) of the case (1).

3. Watch according to Claim 1. characterized in that the periphery (5) of the case (1) is concave in section, the radius (r) of the curvature being identical with the inside radius of each ring.

4. Watch according to Claim 2, characterized in that at least two rings are provided to which the two ends (9, 10) of the chain (8) are attached and are equipped with safety devices holding the chain attached to the watch.

5. Watch according to any one of the preceding claims, characterized in that those members (6a, 6a', 6b, 6b') through which the chain (8) passes are disposed in symmetrical pairs with regard to the center of the face around the periphery (5) of the case (1).

## Patentansprüche

1. Auf verschiedene Art zu tragende Uhr, mit einem Gehäuse (1) zur Aufnahme des Uhrwerkes, des Zifferblattes (2) und der Zeiger (3) sowie mit einer Kette (8), welche das Tragen der Uhr sowohl am Handgelenk als auch mit der Kette um den Hals gelegt ermöglicht, und im weiteren, mit mehreren Anhängeorganen (6) zum Anbringen der Uhr an der Kette, welche um den Rand (5) des Gehäuses herum angeordnet sind, wobei die Kette (8) mindestens durch einige von ihnen (6) hindurchführt, dadurch gekennzeichnet, dass die genannten Organe (6) Ringe sind, die mit einem Teil ihres Umfanges mit dem Rand (5) des Gehäuses (1) verbunden sind, wobei diese Ringe mit einem radialen Spalt (12) in ihrem Umfang versehen sind, zwecks Einführung der Kette in eine von jedem Organ (6) gebildete Oeffnung.

2. Uhr nach Anspruch 1, dadurch gekennzeichnet, dass die Organe (6) regelmässig um den Rand (5) herum angeordnet sind.

3. Uhr nach Anspruch 1, dadurch gekennzeichnet, dass der Rand (5) des Gehäuses (1) im Querschnitt gesehen konkav ist, wobei der Radius (r) dieser Krümmung gleich dem Innenradius jedes Ringes ist.

4. Uhr nach Anspruch 2, dadurch gekennzeichnet, dass wenigstens zwei Ringe für das Anbringen der beiden Enden (9, 10) der Kette (8) vorgesehen und mit Sicherheitsvorrichtungen versehen sind, um die Kette an der Uhr angebracht zu halten.

5. Uhr nach einem der vorangehenden Ansprüche, dadurch gekennzeichnet, dass diejenigen Organe (6a, 6a', 6b, 6b'), durch welche die Kette hindurchführt, in zueinander symmetrischen Paaren bezüglich des Mittelpunktes des Zifferblattes um den Rand (5) des Gehäuses herum angeordnet sind.
